# FASCICULE DE BREVET EUROPEEN

(11) **EP 1 524 199 B1**
(45) Date de publication et mention de la délivrance du brevet: **14.04.2010**
(21) Numéro de dépôt: 04292433.2
(22) Date de dépôt: 13.10.2004
(51) Int. Cl.: B65D 47/42, A45D 34/04

(54) **Dispositif de conditionnement et d'application**
Vorrichtung zum Aufbewahren und Anwenden
Storage and application means

(30) Priorité: 13.10.2003 FR 0311962
(43) Date de publication de la demande: 20.04.2005
(73) Titulaire: L'Oréal, 75008 Paris (FR)
(72) Inventeur: Gueret, Jean-Louis, 75016 Paris (FR)
(74) Mandataire: Tanty, François

(56) Documents cités:
- FR-A- 1 461 652
- US-A- 5 230 579
- US-A- 5 967 685
- US-A1- 2001 033 766
- US-A1- 2003 129 016

## Description

La présente invention concerne les dispositifs de conditionnement et d'application comportant :
- un récipient,
- un organe d'application comportant une jupe de fixation sur le récipient, et
- un support servant au maintien de l'organe d'application sur le récipient et s'étendant au contact d'une face radialement intérieure de la jupe de fixation.

Un tel dispositif est décrit notamment dans la demande de brevet européen EP 1 312 280 A1 et dans US 2003/0129016. La jupe de fixation vient par ses faces radialement extérieure et intérieure au contact respectivement d'une jupe extérieure du support et d'une cheminée d'amenée du produit.

L'augmentation du diamètre intérieur de la cheminée d'amenée accompagnant l'accroissement de la taille de l'organe d'application peut conduire à une arrivée trop importante de produit lors de l'utilisation. Par ailleurs, si seul le diamètre de la jupe de fixation est augmenté, celle-ci n'est plus maintenue que par la jupe extérieure du support, ce qui peut dans certains cas entraîner un risque de séparation de l'organe d'application et du support à l'utilisation.

En outre, une cheminée d'amenée de trop faible diamètre est susceptible d'entraîner une mauvaise répartition du produit dans l'organe d'application, notamment lorsque celui-ci est une poudre.

Il existe un besoin pour bénéficier dans un dispositif du type rappelé ci-dessus à la fois d'une alimentation satisfaisante en produit de l'organe d'application et d'une fixation fiable de l'organe d'application sur le support.

L'invention vise notamment à répondre à ce besoin.

L'invention a pour objet, selon l'un de ses aspects, un dispositif de conditionnement et d'application d'un produit, selon la revendication 1.

Grâce à l'invention, l'organe d'application peut être maintenu par serrage par exemple entre deux parois du support tout en permettant d'alimenter de manière adaptée l'organe d'application, en choisissant notamment la section offerte par le support à l'écoulement du produit vers l'organe d'application.

La face radialement intérieure de la jupe de fixation peut être symétrique de révolution autour de l'axe précité, mais d'autres formes sont possibles, en variante.

La section transversale de la cheminée d'amenée peut être polygonale par exemple, notamment triangulaire, carrée ou hexagonale, et peut venir au contact de la jupe de fixation par des arêtes.

Le support peut comporter ou non une deuxième cheminée à l'intérieur de la première, afin par exemple de créer une perte de charge supplémentaire.

Le support peut comporter des montants ou des cheminées s'étendant au contact de la face radialement intérieure de la jupe de fixation. Les montants peuvent être reliés, dans une réalisation particulière, par des parois s'étendant radialement à une cheminée d'amenée du produit et ces montants peuvent être constitués par exemple par des portions de cylindre, lesquelles peuvent être coaxiales à la cheminée d'amenée.

Toujours dans une réalisation particulière, le support peut comporter des ailettes radiales venant en appui par un bord radialement extérieur contre la face radialement intérieure de la jupe de fixation. Ces ailettes peuvent se raccorder à une cheminée d'amenée du produit.

Le support peut encore comporter au moins deux cheminées d'amenée du produit, notamment au moins trois cheminées d'amenée du produit, ces cheminées venant en appui par au moins une génératrice contre la face radialement intérieure de la jupe de fixation. Ces cheminées sont non concentriques. Ces cheminées peuvent présenter une section transversale circulaire ou non, par exemple réniforme, continue ou non.

Dans un exemple de mise en oeuvre de l'invention, le support comporte une jupe extérieure venant au moins en partie au contact d'une face radialement extérieure de la jupe de fixation.

Le support peut être constitué par une pièce rapportée sur le corps du récipient. Le support peut notamment être réalisé de manière à se fixer par encliquetage ou vissage par exemple sur un col du récipient. En variante, le support est réalisé d'une seule pièce, par moulage, avec le corps du récipient.

L'organe d'application peut être en appui au moins partiellement contre un bord libre du support, ou en variante être au moins partiellement espacé d'un bord libre du support, par exemple pour former une chambre d'accumulation du produit. L'organe d'application peut notamment comporter une paroi dont une première face définit une surface d'application et le support peut être agencé pour venir en appui au repos contre une deuxième face de la paroi, opposée à la première. Le support peut ainsi s'opposer à l'enfoncement de l'organe d'application lorsque celui-ci est pressé contre la surface à traiter.

L'organe d'application peut être symétrique de révolution, de diamètre extérieur compris par exemple entre 12 et 100 mm.

L'organe d'application peut comporter au moins une gorge annulaire ouverte radialement vers l'extérieur. Cela peut lui conférer davantage de flexibilité.

La jupe de fixation de l'organe d'application peut être fixe par rapport au récipient, étant par exemple maintenue par serrage sur le support. En variante, la jupe de fixation peut être mobile par rapport à une partie du récipient.

L'organe d'application peut présenter une surface d'application généralement convexe vers l'extérieur, ou en variante une surface d'application comportant au moins un bossage ou un creux, ou encore ayant une forme généralement conique, pyramidale ou biseautée. La surface d'application peut encore s'étendre, par exemple, dans une directement sensiblement perpendiculaire à un axe de la jupe de fixation.

L'organe d'application est avantageusement compressible, notamment élastiquement compressible, étant par exemple réalisé dans une mousse, laquelle peut être perméable au produit. Par « élastiquement compressible », il faut comprendre que l'organe d'application peut se déformer sensiblement lors de l'application. L'organe d'application peut notamment se déformer dans le sens axial, par exemple lors de l'application manuelle de la surface servant à l'application contre la surface à enduire de produit et/ou lors de la fermeture manuelle du dispositif. L'organe d'application peut être élastiquement compressible dans toute direction. L'organe d'application peut comporter ou non un flocage. L'organe d'application peut contenir, le cas échéant, un agent bactéricide ou antifongique. L'organe d'application peut par exemple être réalisé dans un matériau différent d'un fritté de PE, PP, PTFE, PVDF, EVA, Nylon 6, TPU, copolymères de PE et de PP, par exemple du Porex®.

Le dispositif peut comporter un capot de fermeture du récipient. Ce capot peut être agencé pour se fixer de manière étanche sur le récipient. L'organe d'application peut être comprimé ou non quand le capot est en place sur le récipient.

L'axe de la jupe de fixation peut être confondu avec un axe longitudinal du récipient, ou en variante faire un angle α non nul avec l'axe longitudinal du récipient.

Le récipient peut comporter une paroi extérieure et le produit peut être au contact de cette paroi. En variante, le produit peut être contenu dans une poche souple. Le récipient peut comporter une paroi extérieure flexible, à l'intérieur de laquelle est placée la poche souple, et le récipient peut être équipé d'un clapet d'admission d'air permettant une entrée d'air dans l'espace situé entre la poche et la paroi extérieure. La poche peut être équipée d'un clapet de sortie permettant une circulation unidirectionnelle du produit vers le support et l'organe d'application.

Le dispositif peut comporter un moyen de distribution actionnable par l'utilisateur pour alimenter l'organe d'application en produit. Un tel moyen de distribution peut être choisi par exemple parmi les pompes ou les valves.

Le dispositif peut comporter un système de fermeture temporaire d'une communication entre l'espace du récipient contenant le produit et l'organe d'application, un tel système de fermeture comportant par exemple un clapet ou un robinet.

L'épaisseur de la jupe de l'organe d'application, mesurée perpendiculairement à l'axe X de celle-ci, peut être supérieure à l'épaisseur de la partie servant à l'application, mesurée selon l'axe X. L'épaisseur de la partie servant à l'application peut être choisie en fonction de la nature du produit, étant par exemple d'autant plus faible que le produit est visqueux.

L'épaisseur de la jupe peut être mesurée en l'absence de compression radiale de celle-ci, par exemple avant son montage sur le dispositif.

L'organe d'application peut ou non reposer contre la première cheminée en l'absence d'utilisation ou lorsque le dispositif n'est pas utilisé. Quand le dispositif est utilisé, l'organe d'application peut venir ou non en appui contre la première cheminée.

Le récipient peut contenir un produit cosmétique destiné à être appliqué sur le corps, notamment le buste ou les jambes, par exemple un produit de maquillage ou de soin, notamment un produit de protection solaire ou un autobronzant. Le récipient peut également contenir un produit capillaire ou dermatologique.

Dans une réalisation particulière, le dispositif peut comporter :
- un premier espace contenant une réserve de produit,
- une paroi s'étendant entre le premier espace et l'organe d'application,
- au moins une première cheminée se raccordant à ladite paroi,
- un deuxième espace intérieur à la première cheminée,
- au moins un orifice traversant la paroi et débouchant dans les premier et deuxième espaces,
- un troisième espace capable d'être alimenté en produit et séparé au moins partiellement du deuxième espace par au moins la première cheminée.

Dans une autre réalisation particulière, le dispositif peut comporter :
- un premier espace contenant une réserve de produit,
- une paroi s'étendant entre le premier espace et l'organe d'application,
- au moins une première cheminée se raccordant à ladite paroi,
- un deuxième espace intérieur à la première cheminée,
- une pluralité d'orifices débouchant dans les premier et deuxième espaces.

L'invention pourra être mieux comprise à la lecture de la description détaillée qui va suivre, d'exemples non limitatifs de mise en oeuvre de celle-ci, et à l'examen du dessin annexé, sur lequel :
- la figure 1 est une vue schématique en coupe axiale d'un exemple de dispositif réalisé conformément à l'invention,
- la figure 2 est une section transversale, partielle, selon II-II de la figure 1,
- les figures 3 et 4 sont des vues analogues à la figure 2 de variantes de réalisation du dispositif,
- la figure 5 est une coupe axiale, schématique, d'une variante de réalisation du dispositif,
- la figure 6 est une section transversale, partielle, selon VI-VI de la figure 5,
- les figures 7 et 8 sont des vues analogues à la figure 6, de variantes de réalisation du dispositif,
- la figure 9 est une vue schématique et partielle, en coupe axiale, d'une variante de réalisation de la tête de distribution,
- la figure 10 est une section transversale, partielle, selon X-X de la figure 9,
- la figure 11 est une vue schématique et partielle, en coupe axiale, d'une autre variante de réalisation de la tête de distribution,
- les figures 12 à 16 sont des vues analogues à la figure 2, de variantes de réalisation,
- la figure 17 illustre une variante de réalisation d'une cheminée,
- les figures 18 et 19 représentent des exemples de profils d'enveloppe des cheminées,
- les figures 20 à 24 illustrent différentes possibilités, parmi d'autres, de réalisation de l'organe d'application et de la pièce de support,
- les figures 25 et 26 sont d'autres coupes axiales, schématiques, de variantes de réalisation du dispositif selon l'invention,
- la figure 27 est une vue analogue à la figure 4 d'une variante de réalisation,
- la figure 28 est une vue analogue à la figure 1 d'une variante de réalisation,
- la figure 29 est une coupe axiale, schématique et partielle, d'une variante comportant un moyen de distribution actionnable par l'utilisateur, et
- la figure 30 est une vue en coupe axiale, schématique et partielle, d'une variante de réalisation comportant un système de fermeture temporaire de la communication entre l'organe d'application et la réserve de produit.

Le dispositif 1 représenté à la figure 1 comporte un récipient 3 comprenant un corps 4 ayant un col 9 d'axe X sur lequel est fixé un support 5 portant un organe d'application 6. En variante, le support 5 peut être réalisé d'un seul tenant par moulage de matière, notamment thermoplastique, avec au moins une partie du corps 4.

Ce dernier définit un premier espace 7 qui contient un produit P qui peut être un liquide ou une poudre, notamment un produit cosmétique, y compris de soin.

L'organe d'application 6 est réalisé dans un matériau poreux, notamment un matériau alvéolaire, tel que par exemple une mousse à cellules ouvertes ou semi ouvertes, par exemple une mousse de polyéthylène, de chlorure de polyvinyle, de polyéther, de polyester, d'acrylonitrile butadiène caoutchouc ou de styrène butadiène caoutchouc, cette liste n'étant pas limitative.

Le dispositif 1 comporte en outre un organe de fermeture 8 qui est par exemple agencé pour se fixer par vissage ou encliquetage sur une jupe extérieure 17 du support 5. Cet organe de fermeture 8 est de préférence agencé de façon à s'appliquer de manière étanche sur le support 5. Il peut comporter à cet effet, par exemple, une lèvre annulaire d'étanchéité 30 s'appliquant sur la face radialement intérieure de la jupe extérieure 17.

Dans l'exemple considéré, le support 5 comporte une paroi 10 s'étendant transversalement à l'axe X, pourvue à sa périphérie d'un rebord 12 encliqueté sur un bourrelet annulaire du col 9.

Le support 5 comporte également une cheminée 19 d'amenée du produit, d'axe X, se raccordant inférieurement à la paroi transversale 10 et entourée par la jupe extérieure 17, ménageant avec celle-ci une gorge 20 dans laquelle est au moins partiellement reçue une jupe 22 de l'organe d'application 6, servant à la fixation de celui-ci sur le support 5.

L'organe d'application 6 comporte également une paroi supérieure 26 sur laquelle se raccorde la jupe de fixation 22. La face extérieure de cette paroi 26 définit une surface d'application. La face opposée, intérieure, délimite supérieurement une chambre 25 à l'intérieur du support 5.

La cheminée d'amenée 19 définit un canal 23 permettant au produit P contenu dans le corps du récipient 4 de gagner la chambre 25, pour alimenter l'organe d'application 6 en produit.

Dans l'exemple considéré, l'organe d'application 6 est en communication fluidique avec la réserve de produit sans l'intermédiaire d'aucune valve. En variante, comme on le verra plus loin, l'organe d'application peut être alimenté en produit après traversée par celui-ci d'une valve ou d'un système de fermeture actionnable par l'utilisateur, ce système de fermeture permettant par exemple d'empêcher que du produit n'atteigne l'organe d'application durant le transport du dispositif dans un sac à main, par exemple.

L'organe d'application 6 peut être réalisé avec diverses formes et la jupe de fixation 22 peut notamment comporter, comme c'est le cas dans l'exemple illustré, une gorge annulaire périphérique 33.

Dans l'exemple illustré, la jupe extérieure 17 présente une forme générale symétrique de révolution autour de l'axe X, la jupe de fixation 22 présente également une face extérieure 40 de forme générale symétrique de révolution, et vient au contact de la jupe extérieure 17 par toute sa circonférence. La face radialement intérieure 41 de la jupe de fixation 22 vient, conformément à un aspect de l'invention, au contact de la cheminée 19 sur moins d'une révolution complète autour de l'axe X.

Plus particulièrement, dans l'exemple des figures 1 et 2, la cheminée intérieure 19 présente une section transversale carrée, et elle vient au contact de la face intérieure 41 de la jupe de fixation 22 par quatre arêtes 42.

La jupe de fixation 22 est maintenue au moins par serrage entre la cheminée d'amenée 19 et la jupe extérieure 17, au niveau des arêtes 42.

Bien entendu, la forme de la cheminée d'amenée 19 peut être modifiée sans que l'on sorte du cadre de la présente invention.

A titre d'exemple, on a représenté à la figure 3 une variante de réalisation dans laquelle la cheminée 19 présente une section transversale triangulaire, venant au contact de la face intérieure 41 de la jupe de fixation par trois arêtes 42. Dans l'exemple de la figure 4, la cheminée 19 présente une section transversale hexagonale.

Des espaces 45 s'étendent entre la cheminée 19 et la jupe de fixation 22. Ces espaces 45 peuvent être fermés inférieurement par la paroi transversale 10. En variante, ces espaces 45 peuvent communiquer au travers d'orifices réalisés dans la paroi transversale 10 avec l'espace 7 contenant la réserve de produit P, ce qui permet à la fois une alimentation en produit de ces espaces lorsque le récipient est disposé tête en bas et au produit présent dans ceux-ci de retomber par gravité vers le fond du récipient lorsque celui-ci est replacé tête en haut.

On a illustré sur les figures 5 et 6 notamment la possibilité de réaliser le support 5 avec une cheminée d'amenée 50 espacée de la jupe de fixation 22. Cette dernière est maintenue serrée entre la face intérieure 40 de la jupe extérieure 17 et des montants 52 qui s'appliquent sur la surface radialement intérieure 41 de la jupe de fixation 22. Les montants 52 sont reliés à la cheminée 50 par des parois 53 s'étendant radialement. Les montants 52 se raccordent inférieurement à la paroi transversale 10.

On a illustré sur la figure 5 la possibilité pour les montants 52 de présenter une hauteur différente de celle de la cheminée 50, et notamment de venir en appui par leur tranche supérieure 55 contre l'organe d'application 6.

La distance séparant l'extrémité supérieure de la cheminée 50 et la face intérieure de la paroi 26 de l'organe d'application peut être faible, voire nulle, afin de permettre à la cheminée 50 de soutenir l'organe d'application 6 lors de l'application, si la paroi 26 s'enfonce sous l'effet de la pression de contact avec la surface traitée.

On a illustré sur la figure 7 la possibilité de réaliser autrement encore le contact entre le support 5 et la face intérieure 41 de la jupe de fixation 22. Dans l'exemple de la figure 7, la face intérieure 41 vient au contact d'ailettes 65 radiales, qui se raccordent à la cheminée d'amenée 50.

La variante illustrée à la figure 8 diffère de celle de la figure 6 par l'absence des parois 53 reliant les montants 52 à la cheminée d'amenée 50.

L'exemple représenté aux figures 9 et 10 diffère de celui représenté aux figures 5 et 6 par la présence de fentes 67 sur la cheminée d'amenée 50, ces fentes 67 s'étendant sur une partie de la hauteur de la cheminée 50 à partir de son extrémité libre. Les fentes 67 sont par exemple disposées de manière à déboucher, comme illustré, dans les espaces 66 délimités par deux parois 53 adjacentes, entre la cheminée 50 et la jupe de fixation 22.

On a également illustré à la figure 9 la possibilité de faire communiquer le canal intérieur 68 de la cheminée 50 avec l'espace 7 contenant le produit P par un orifice 69 de plus petit diamètre que le diamètre intérieur de la cheminée 50. Les fentes 67 peuvent faciliter l'écoulement du produit circulant par la cheminée 50 vers les espaces 66.

Ces derniers peuvent ne communiquer avec l'espace 7 contenant le produit que par l'intermédiaire de la cheminée 50, comme c'est le cas dans l'exemple de la figure 9.

En variante, comme illustré aux figures 11 et 12, des orifices 70 peuvent être réalisés dans la paroi transversale 10 de manière à permettre aux espaces 66 de communiquer directement avec l'espace 7 contenant le produit P.

On a représenté à la figure 13 une variante de réalisation qui diffère de celle illustrée à la figure 3 par le fait qu'une deuxième cheminée 73 est réalisée à l'intérieur de la première cheminée 19. Les espaces 74 définis entre ces deux cheminées peuvent être obturés ou non par la paroi transversale 10. Ils peuvent notamment n'être que partiellement obturés par la paroi transversale 10 et communiquer au travers d'orifices 76 avec l'espace 7 contenant le produit.

On a représenté à la figure 14 une variante de réalisation dans laquelle le support 5 comporte plusieurs cheminées, notamment trois cheminées adjacentes 80, dont les axes sont disposés, par exemple, comme les sommets d'un triangle, ces cheminées venant en appui chacune par au moins une génératrice contre la face radialement intérieure 41 de la jupe de fixation 22.

Les cheminées 80 peuvent encore être non jointives, comme illustré à la figure 15.

La paroi transversale 10 peut n'être traversée par des orifices qu'au droit des cheminées 80, ces orifices ayant par exemple même section intérieure que les cheminées 80, ou en variante comporter au moins un orifice additionnel, par exemple une pluralité d'orifices 70 dans une région centrale, comme illustré à la figure 16.

Dans l'exemple des figures 15 et 16, les cheminées 80 sont réniformes en section transversale, mais d'autres formes sont possibles. Au moins l'une des cheminées peut notamment comporter une fente latérale 81, comme illustré sur la figure 17.

Dans le cas où le support comporte plusieurs cheminées, celles-ci peuvent être contenues dans une enveloppe présentant par exemple une portion conique saillante définie par le bord supérieur des cheminées, comme illustré à la figure 18, ou une portion conique rentrante, comme illustré à la figure 19.

On peut réaliser l'organe d'application 6 avec diverses formes et notamment avec une surface extérieure 40 ayant une forme autre que convexe, par exemple avec une concavité centrée sur l'axe X comme illustré à la figure 20, avec au moins un bossage 85 ou un creux 86 comme illustré à la figure 21, avec une forme sensiblement conique ou pyramidale comme illustré à la figure 22 ou avec une forme biseautée, définissant une face d'application inclinée en oblique relativement à l'axe X, comme illustré sur la figure 24.

Sur la figure 23, l'organe d'application présente une surface extérieure 40 généralement plane et perpendiculaire à l'axe X, au moins dans une région centrale.

On peut voir également à l'examen des figures 22 et 23 notamment que la cheminée 50 peut présenter une hauteur différente de celle des montants 52 et notamment une hauteur supérieure. Cela peut permettre d'éviter un effet de succion dans le cas où l'organe d'application est compressible et comprimé à l'utilisation contre la cheminée 50 puis relâché.

On peut voir sur la figure 24 que la cheminée 50 peut être réalisée avec un bord libre 87 qui s'étend selon un plan coupant obliquement l'axe X.

Le récipient 3 peut être réalisé avec diverses formes et par exemple avec une forme facilitant sa préhension et l'application du produit sur le corps, notamment une forme dans laquelle l'axe X de la jupe de fixation fait un angle non nul α avec l'axe longitudinal Y du récipient, comme illustré à la figure 25.

Le récipient 3 peut être réalisé avec une paroi extérieure 83 non rigide, notamment une paroi flexible à mémoire de forme. Une telle paroi peut permettre de créer une surpression à l'intérieur du récipient 3 au moment de la distribution du produit, facilitant la circulation du produit à travers l'organe d'application 6.

Le produit P peut encore être contenu dans une poche souple 90, comme illustré à la figure 26, cette poche étant située à l'intérieur du récipient 3. L'espace 91 compris entre la poche 90 et la paroi extérieure 83 du récipient 3 peut être équipé d'un clapet d'admission d'air 93, celui-ci s'ouvrant seulement lorsqu'une dépression est créée dans l'espace 91. La poche 90 peut se raccorder à un embout 94 engagé dans le col 9 du récipient, étant maintenu sur celui-ci par exemple par la pièce de support 5. L'embout 94 peut être équipé d'un clapet 96 de sortie de produit ne s'ouvrant que lorsqu'une surpression est créée à l'intérieur de la poche 90. Les clapets 93 et 96 peuvent par exemple être en élastomère et surmoulés.

Dans cet exemple, la paroi extérieure 83 du récipient 3 est de préférence une paroi souple élastiquement déformable. Lorsque l'utilisateur appuie sur celle-ci, cela réduit le volume de l'espace intérieur 91, ce qui génère une surpression sur la poche 90 et le départ de produit à travers le clapet de sortie 96. Lorsque l'utilisateur relâche la paroi extérieure 83, et qu'une dépression se créée suite à la diminution du volume intérieur de la poche 90, le clapet d'admission 93 peut s'ouvrir pour permettre un rééquilibrage des pressions.

Dans l'exemple de la figure 27, l'espace intérieur à la cheminée 19 communique avec la réserve de produit par l'intermédiaire d'orifices 70 réalisés à travers la paroi transversale 10. Cela permet de créer une perte de charge supplémentaire.

Dans l'exemple de la figure 28, on a illustré la possibilité pour le capot 8 de ne pas venir en contact avec l'organe d'application 6 lorsqu'il est en place sur le récipient 3. L'étanchéité de la fermeture du récipient peut être obtenue par exemple par appui du capot contre la surface radialement extérieure de la jupe extérieure 17.

L'alimentation de l'organe d'application en produit peut s'effectuer en retournant le récipient pour l'amener tête en bas, ou en secouant le récipient.

Un moyen de distribution actionnable par l'utilisateur peut encore être utilisé. A titre d'exemple, on a représenté à la figure 29 un moyen de distribution 100 tel qu'une pompe ou une valve. Le support 5 peut être agencé pour coopérer avec une tige 101 de pompe ou de valve, dont le déplacement, par exemple l'enfoncement selon l'axe X, provoque la distribution de produit, par exemple, dans le canal 23 de la cheminée 19 dans l'exemple illustré. Le produit peut, dans le cas de l'utilisation d'une valve, être contenu sous une forme pressurisée dans le récipient.

On peut encore prévoir un système de fermeture temporaire de la communication entre la réserve de produit contenue dans le récipient et l'organe d'application.

A titre d'exemple non limitatif d'un tel système, on a représenté partiellement à la figure 30 un support 5 mobile en rotation relativement à une pièce 105 fixée sur le col du récipient, entre une position fermée et une position ouverte, dans laquelle le produit peut gagner l'organe d'application 6 en traversant au moins un orifice 106 de la pièce 105 et une ouverture 107 ménagée entre des jupes 108 et 109 concentriques et appartenant respectivement au support 5 et à la pièce 105. Lorsque le support 5 est en position de fermeture, les jupes 108 et 109 ferment l'ouverture 107. Le système de fermeture pourrait encore être agencé pour que la commande d'ouverture et de fermeture s'effectue par un déplacement axial du support 5 relativement à la pièce 105.

Bien entendu, l'invention n'est pas limitée aux exemples qui viennent d'être décrits et l'on peut combiner entre elles les caractéristiques des différents modes de réalisation. On peut notamment équiper le récipient de la figure 25 de l'une des têtes de distribution représentées sur les figures 1 à 16 par exemple et l'organe d'application 6 de ces figures peut lui-même être remplacé par l'un des organes d'application représentés sur les figures 20 à 24.

L'organe d'application 6 peut être réalisé dans un matériau autre qu'une mousse, par exemple un feutre, une éponge ou un fritté d'une matière plastique ou minérale. L'organe d'application 6 peut présenter une structure monobloc ou multicouche, et comporter par exemple en surface un tissé, un non-tissé ou un flocage. La paroi transversale 10 peut présenter d'autres formes encore, et notamment être réduite à de simples ponts de matière.

La ou les cheminées peuvent être continues ou non dans le sens circonférentiel, et présenter le cas échéant des portions de hauteurs et/ou d'étendues circonférentielles inégales.

Dans toute la description y compris les revendications, l'expression « comportant un » doit être comprise comme étant synonyme de « comportant au moins un » sauf si le contraire est spécifié.

## Revendications

1. Dispositif (1) de conditionnement et d'application d'un produit (P), ce dispositif comportant:
- un récipient (3) pour contenir le produit (P),
- un organe d'application (6) élastiquement compressible, comportant une jupe (22) de fixation sur le récipient, cette jupe s'étendant selon un axe (X) et présentant une face (41) radialement intérieure, le récipient comportant un support (5) s'étendant au contact de la face radialement intérieure (41) de la jupe de fixation, ce dispositif étant **caractérisé par le fait que**, pour une portion au moins de sa hauteur selon l'axe (X), le support (5) vient en contact avec la face radialement intérieure (41) de la jupe de fixation (22) sur moins d'une révolution complète autour de l'axe (X) et **par le fait que** le support (5) comporte une cheminée (19) d'amenée du produit, de section transversale non circulaire, venant en appui contre la face radialement intérieure (41) de la jupe de fixation.

2. Dispositif selon la revendication 1, **caractérisé par le fait que** la face radialement intérieure (41) de la jupe de fixation (22) est symétrique de révolution autour de l'axe (X).

3. Dispositif selon la revendication 1 ou 2, **caractérisé par le fait que** la section transversale de la cheminée (19) est polygonale, notamment triangulaire, carrée ou hexagonale.

4. Dispositif selon la revendication 3, **caractérisé par le fait que** la cheminée (19) vient au contact de la jupe de fixation par des arêtes (42).

5. Dispositif selon l'une des revendications 1 à 4, **caractérisé par le fait que** le support comporte une deuxième cheminée (73) à l'intérieur de la première.

6. Dispositif selon l'une des revendications 1 et 2, **caractérisé par le fait que** le support (5) comporte des montants (52) s'étendant au contact de la face radialement intérieure (41) de la jupe de fixation (22).

7. Dispositif selon la revendication précédente, **caractérisé par le fait que** les montants (52) sont reliés par des parois (53) s'étendant radialement à une cheminée (50) d'amenée du produit.

8. Dispositif selon la revendication 6 ou 7, **caractérisé par le fait que** les montants (52) sont constitués par des portions de cylindre, notamment des portions de cylindres coaxiales.

9. Dispositif selon l'une des revendications 1 et 2, **caractérisé par le fait que** le support comporte des ailettes radiales (65) venant en appui par un bord radialement extérieur contre la face radialement intérieure (41) de la jupe de fixation (22).

10. Dispositif selon la revendication précédente, **caractérisé par le fait que** les ailettes (65) se raccordent à une cheminée (50) d'amenée du produit.

11. Dispositif selon l'une des revendications 1 et 2, **caractérisé par le fait que** le support comporte au moins deux cheminées d'amenée du produit, notamment au moins trois cheminées (80) d'amenée du produit, ces cheminées (80) venant en appui par au moins une génératrice contre la face radialement intérieure (41) de la jupe de fixation (22).

12. Dispositif selon l'une quelconque des revendications précédentes, **caractérisé par le fait que** le support comporte une jupe extérieure (17) venant au moins en partie au contact d'une face radialement extérieure (40) de la jupe de fixation (22).

13. Dispositif selon l'une quelconque des revendications précédentes, **caractérisé par le fait que** le support (5) est constitué par une pièce rapportée sur un corps du récipient.

14. Dispositif selon l'une quelconque des revendications précédentes, **caractérisé par le fait que** l'organe d'application (6) est symétrique de révolution, de diamètre extérieur compris entre 12 et 100 mm.

15. Dispositif selon l'une quelconque des revendications précédentes, **caractérisé par le fait que** le support (5) est réalisé d'une seule pièce par moulage de matière plastique, notamment avec des moyens de fixation sur un col (9) du récipient.

16. Dispositif selon l'une quelconque des revendications précédentes, **caractérisé par le fait que** l'organe d'application (6) est en appui au moins partiellement contre un bord libre (55) du support (5).

17. Dispositif selon l'une quelconque des revendications 1 à 15, **caractérisé par le fait que** l'organe d'application est au moins partiellement espacé d'un bord libre du support (5).

18. Dispositif selon l'une quelconque des revendications précédentes, **caractérisé par le fait que** l'organe d'application comporte au moins une gorge annulaire (33) ouverte radialement vers l'extérieur.

19. Dispositif selon l'une quelconque des revendications précédentes, **caractérisé par le fait que** la jupe de fixation (22) est fixe par rapport au récipient.

20. Dispositif selon l'une des revendications 1 à 18, **caractérisé par le fait que** la jupe de fixation est mobile par rapport à une partie du récipient.

21. Dispositif selon l'une quelconque des revendications précédentes, **caractérisé par le fait que** l'organe d'application est réalisé dans une mousse.

22. Dispositif selon l'une quelconque des revendications précédentes, **caractérisé par le fait qu'**il comporte un capot (8) de fermeture du récipient.

23. Dispositif selon la revendication 22, **caractérisé par le fait que** le capot est agencé pour se fixer de manière étanche sur le récipient.

24. Dispositif selon l'une quelconque des revendications précédentes, **caractérisé par le fait que** l'axe (X) de la jupe de fixation (22) est confondu avec un axe longitudinal du récipient.

25. Dispositif selon l'une quelconque des revendications 1 à 23, **caractérisé par le fait que** l'axe (X) de la jupe de fixation (22) fait un angle (α) non nul avec un axe longitudinal (Y) du récipient.

26. Dispositif selon l'une quelconque des revendications précédentes, **caractérisé par le fait que** le récipient comporte une paroi extérieure (83) et **par le fait que** le produit (P) est au contact de cette paroi.

27. Dispositif selon l'une quelconque des revendications 1 à 25, **caractérisé par le fait que** le produit est contenu dans une poche souple (90).

28. Dispositif selon la revendication précédente, **caractérisé par le fait que** le récipient comporte une paroi extérieure (83) flexible, à l'intérieur de laquelle est placée la poche souple (90), **par le fait que** le récipient est équipé d'un clapet d'admission d'air (93) permettant une entrée d'air dans l'espace (91) entre la poche et la paroi extérieure, et **par le fait que** la poche est équipée d'un clapet de sortie (96) permettant une circulation unidirectionnelle du produit vers le support (5) et l'organe d'application (6).

29. Dispositif selon l'une quelconque des revendications précédente, **caractérisé par le fait que** le récipient contient un produit cosmétique (P).

30. Dispositif selon la revendication 1, **caractérisé par le fait qu'**il comporte :
- un premier espace contenant une réserve de produit,
- une paroi (10) s'étendant entre le premier espace et l'organe d'application,
- au moins une première cheminée (73) se raccordant à ladite paroi,
- un deuxième espace intérieur à la première cheminée.
- au moins un orifice traversant la paroi et débouchant dans les premier et deuxième espaces,
- un troisième espace (74) capable d'être alimenté en produit et séparé au moins partiellement du deuxième espace par au moins la première cheminée.

31. Dispositif selon la revendication 1, **caractérisé par le fait qu'**il comporte :
- un premier espace contenant une réserve de produit.
- une paroi (10) s'étendant entre le premier espace et l'organe d'application,
- au moins une première cheminée se raccordant à ladite paroi.
- un deuxième espace intérieur (19) à la première cheminée.
- une pluralité d'orifices (70) débouchant dans les premier et deuxièmes espaces.

32. Dispositif selon la revendication 1, **caractérisé par le fait qu'**il comporte un moyen de distribution (100) actionnable par l'utilisateur pour alimenter l'organe d'application en produit.

33. Dispositif selon la revendication 1, **caractérisé par le fait qu'**il comporte un système de fermeture (107, 108) temporaire d'une communication entre un espace du récipient contenant le produit et l'organe d'application.

## Claims

1. A device (1) for packaging and applying a substance (P), the device comprising:
· a receptacle (3) for containing the substance (P);
· an elastically compressible applicator member (6), comprising a retention skirt (22) for fastening onto the receptacle, said skirt extending along an axis (X) and presenting a radially inner face (41), the receptacle comprising a support (5) extending in contact with the radially inner face (41) of the retention skirt (22);
said device being **characterized by** the fact that the support (5) comes into contact with the radially inner face (41) of the retention skirt (22) over less than one complete turn about the axis (X), for at least a fraction of the height of the support along the axis (X) and by the fact that the support (5) comprises a substance-feed chimney (19) of non-circular cross-section that comes to bear against the radially inner face (41) of the retention skirt.

2. A device according to claim 1, **characterized by** the fact that the radially inner face (41) of the retention skirt (22) is circularly symmetrical about the axis (X).

3. A device according to claim 1 or 2, **characterized by** the fact that the cross-section of the chimney (19) is polygonal, in particular triangular, square, or hexagonal.

4. A device according to claim 3, **characterized by** the fact that the chimney (19) comes into contact with the retention skirt (22) via edges (42).

5. A device according to any one of claims 1 to 4, **characterized by** the fact that the support comprises a second chimney (73) inside the first chimney.

6. A device according to claim 1 or 2, **characterized by** the fact that the support (5) comprises uprights (52) extending in contact with the radially inner face (41) of the retention skirt (22).

7. A device according to the preceding claim, **characterized by** the fact that the uprights (52) are connected by radially-extending walls (53) to a substance-feed chimney (50).

8. A device according to claim 6 or 7, **characterized by** the fact that the uprights (52) are constituted by portions of a cylinder, in particular by coaxial cylinder portions.

9. A device according to claim 1 or 2, **characterized by** the fact that the support comprises radial fins (65) having respective radially outer edges bearing against the radially inner face (41) of the retention skirt (22).

10. A device according to the preceding claim, **characterized by** the fact that the fins (65) are connected to a substance-feed chimney (50).

11. A device according to claim 1 or 2, **characterized by** the fact that the support comprises at least two substance-feed chimneys, in particular at least three substance-feed chimneys (80), each of these chimneys (80) coming to bear via at least one generator line against the radially inner face (41) of the retention skirt (22).

12. A device according to any preceding claim, **characterized by** the fact that the support comprises an outer skirt (17) coming at least in part in contact with a radially outer face (40) of the retention skirt (22).

13. A device according to any preceding claim, **characterized by** the fact that the support (5) is constituted by a part fitted onto a body of the receptacle.

14. A device according to any preceding claim, **characterized by** the fact that the applicator member (6) is circularly symmetrical, having an outside diameter lying in the range 12 mm to 100 mm.

15. A device according to any preceding claim, **characterized by** the fact that the support (5) is made integrally by molding a plastics material, in particular with fastener means on the neck (9) of the receptacle.

16. A device according to any preceding claim, **characterized by** the fact that the applicator member (6) bears at least in part against a free edge (55) of the support (5).

17. A device according to any one of claims 1 to 15, **characterized by** the fact that the applicator member is spaced apart at least in part from a free edge of the support (5).

18. A device according to any preceding claim, **characterized by** the fact that the applicator member comprises at least one annular groove (33) that is open radially towards the outside.

19. A device according to any preceding claim, **characterized by** the fact that the retention skirt (22) is stationary relative to the receptacle.

20. A device according to any one of claims 1 to 18, **characterized by** the fact that the retention skirt (22) is movable relative to a portion of the receptacle.

21. A device according to any preceding claim, **characterized by** the fact that the applicator member is made of a foam.

22. A device according to any preceding claim, comprising at least one cap (8) for closing the receptacle.

23. A device according to claim 22, **characterized by** the fact that the cap is arranged so as to be fastened in leaktight manner on the receptacle.

24. A device according to any preceding claim, **characterized by** the fact that the axis (X) of the retention skirt (22) coincides with a longitudinal axis of the receptacle.

25. A device according to any one of claims 1 to 23, **characterized by** the fact that the axis (X) of the retention skirt (22) forms a non-zero angle (α) relative to a longitudinal axis (Y) of the receptacle.

26. A device according to any preceding claim, **characterized by** the fact that the receptacle comprises an outer wall (83) and by the fact that the substance (P) is in contact with said wall.

27. A device according to any one of claims 1 to 25, **characterized by** the fact that the substance is contained in a limp bag (90).

28. A device according to the preceding claim" **characterized by** the fact that the receptacle comprises a flexible outer wall (83) having the limp bag (90) placed therein, by the fact that the receptacle is fitted with an air-admission check valve (93) enabling air to enter into the space (91) between the bag and the outer wall, and by the fact that the bag is fitted with an outlet check vale (96) enabling substance to flow in one direction only towards the support (5) and the applicator member (6).

29. A device according to any preceding claim, **characterized by** the fact that the receptacle contains a cosmetic (P).

30. A device according to claim 1, **characterized by** the fact that it comprises:
· a first space containing a supply of substance;
· a wall (10) extending between the first space and the applicator member;
· at least one first chimney (73) connected to said wall;
· a second space inside the first chimney;
· at least one orifice passing through the wall and opening out into the first and second spaces; and
· a third space (74) capable of being fed with substance and separated at least in part from the second space at least by the first chimney.

31. A device according to claim 1, **characterized by** the fact that it comprises:
· a first space containing a supply of substance;
· a wall (10) extending between the first space and the applicator member;
· at least a first chimney connected to said wall;
· a second space (19) inside the first chimney;
· a plurality of orifices (70) opening out into the first and second spaces.

32. A device according to claim 1, **characterized by** the fact that it comprises dispenser means (100) actuatable by the user in order to feed the applicator member with substance.

33. A device according to claim 1, **characterized by** the fact that it comprises a closure system (107, 108) for temporarily closing off communication between a space of the receptacle containing the substance and the applicator member.

## Patentansprüche

1. Vorrichtung (1) zur Konditionierung und zum Applizieren eines Produktes (P), wobei die Vorrichtung aufweist:
- einen Behälter (3), um ein Produkt (P) zu enthalten,
- ein Applikationselement (6), das elastisch komprimierbar ist, welches aufweist, eine Schürze bzw. Zylinderfläche (22) zur Befestigung auf dem Behälter, wobei diese Schürze bzw. Zylinderfläche sich um eine Achse (X) erstreckt und eine radiale, innere Fläche (41) darstellt, wobei der Behälter eine Stütze bzw. einen Träger (5) aufweist, der sich im Kontakt zu der radialen inneren Fläche (41) der Befestigungsschürze bzw. - zylinderfläche erstreckt, wobei die Vorrichtung **dadurch gekennzeichnet ist, dass** die Stütze bzw. der Träger (5) über einen Abschnitt von zumindest seiner Höhe bezüglich der Achse (X) in Kontakt zu der radialen inneren Fläche (41) der Schürze bzw. Zylinderfläche zur Befestigung (22) auf weniger als einer vollständigen Drehung um die Achse (X) kommt, und dadurch, dass der Träger bzw. die Stütze (5) einen Schacht (19) zum Zuführen von Produkt aufweist, dessen transversaler Querschnitt nicht kreisförmig ist, der in Abstützung gegen die radiale innere Fläche (41) der Befestigungsschürze bzw. - zylinderfläche zu liegen kommt.

2. Vorrichtung nach Anspruch 1, **dadurch gekennzeichnet, dass** die radiale innere Fläche (41) der Befestigungsschürze bzw. -zylinderfläche (22) rotationssymmetrisch um die Achse (X) ist.

3. Vorrichtung nach Anspruch 1 oder 2, **dadurch gekennzeichnet, dass** der transversale Querschnitt des Schachtes (19) polygonal, insbesondere dreieckig, rechteckig oder hexagonal ist.

4. Vorrichtung nach Anspruch 3, **dadurch gekennzeichnet, dass** der Schacht (19) in Kontakt zu der Befestigungsschürze bzw. -zylinderfläche über Ecken bzw. Kanten kommt.

5. Vorrichtung nach einem der Ansprüche 1 bis 4, **dadurch gekennzeichnet, dass** die Stütze bzw. der Träger einen zweiten Schacht (73) im Inneren des ersten aufweist.

6. Vorrichtung nach einem der Ansprüche 1 und 2, **dadurch gekennzeichnet, dass** die Stütze bzw. der Träger (5) Ständer bzw. Tragabschnitte (52) aufweist, die sich erstrecken, um in Kontakt zu der radialen inneren Fläche (140) der Befestigungsschürze bzw. - zylinderfläche (22) zu kommen.

7. Vorrichtung nach einem der voranstehenden Ansprüche, **dadurch gekennzeichnet, dass** die Ständer (52) durch Seitenwände (53) verwirklicht sind, die sich radial zu einem Schacht (50) zur Beförderung vom Produkt erstrecken.

8. Vorrichtung nach Anspruch 6 oder 7, **dadurch gekennzeichnet, dass** die Ständer (52) durch Abschnitte eines Zylinders ausgebildet sind, insbesondere durch Abschnitte von koaxialen Zylindern.

9. Vorrichtung nach einem der Ansprüche 1 und 2, **dadurch gekennzeichnet, dass** der Träger bzw. die Stütze radiale Flügel bzw. Schaufeln (65) aufweist, die durch einen radialen äußeren Rand in Abstützung gegen die radiale innere Fläche (41) der Festlegungsschürze bzw. -zylinderfläche (22) kommen.

10. Vorrichtung nach dem voranstehenden Anspruch, **dadurch gekennzeichnet, dass** die Flügel bzw. Schaufeln (65) an einen Schacht (50) zur Förderung des Produktes anschließen.

11. Vorrichtung nach einem der Ansprüche 1 und 2, **dadurch gekennzeichnet, dass** der Träger bzw. die Stütze zumindest zwei Schächte zur Förderung des Produktes, insbesondere mindestens drei Schächte (80) zur Förderung des Produktes aufweist, wobei die Schächte (80) in Abstützung über zumindest eine Mantellinie gegen die innere radiale Fläche (41) der Befestigungsschürze bzw. -zylinderfläche (22) zu liegen kommen.

12. Vorrichtung nach irgendeinem der voranstehenden Ansprüche, **dadurch gekennzeichnet, dass** der Träger bzw. die Stütze eine äußere Schürze bzw. -zylinderfläche (17) aufweist, die zumindest zum Teil in Kontakt zu einer radialen äußeren Fläche (40) der Befestigungsschürze bzw. -zylinderfläche (22) kommt.

13. Vorrichtung nach irgendeinem der voranstehenden Ansprüche, **dadurch gekennzeichnet, dass** der Träger bzw. die Stütze (5) durch einen Abschnitt gebildet wird, der auf einen Körper des Behälters aufgesteckt bzw. daran angestückelt wird.

14. Vorrichtung nach irgendeinem der voranstehenden Ansprüche, **dadurch gekennzeichnet, dass** das Applikationselement (6) rotationssymmetrisch ist, mit einem äußeren Durchmesser der zwischen 12 und 100 mm liegt.

15. Vorrichtung nach irgendeinem der voranstehenden Ansprüche, **dadurch gekennzeichnet, dass** der Träger bzw. die Stütze (5) durch ein einziges Stück durch Formung aus Kunststoffmaterial verwirklicht ist, insbesondere mit Mitteln zur Festlegung auf einem Hals (9) des Behälters.

16. Vorrichtung nach irgendeinem der voranstehenden Ansprüche, **dadurch gekennzeichnet, dass** das Applikationselement (6) zumindest teilweise gegen einen freien Rand (55) der Stütze bzw. des Trägers (5) abgestützt ist.

17. Vorrichtung nach einem der Ansprüche 1 bis 15, **dadurch gekennzeichnet, dass** das Applikationselement zumindest teilweise durch einen freien Rand des Trägers bzw. der Stütze (5) gesperrt bzw. beabstandet ist.

18. Vorrichtung nach irgendeinem der voranstehenden Ansprüche, **dadurch gekennzeichnet, dass** das Applikationselement zumindest einen kreisförmigen bzw. ringförmigen Durchlass (33) aufweist, der radial nach außen offen ist.

19. Vorrichtung nach einem der voranstehenden Ansprüche, **dadurch gekennzeichnet, dass** die Befestigungsschürze bzw. -zylinderfläche (22) in Bezug auf den Behälter festgelegt ist.

20. Vorrichtung nach einem der Ansprüche 1 bis 18, **dadurch gekennzeichnet, dass** die Befestigungsschürze bzw. -zylinderfläche in Bezug auf einen Teil des Behälters bewegbar ist.

21. Vorrichtung nach irgendeinem der voranstehenden Ansprüche, **dadurch gekennzeichnet, dass** das Applikationselement aus einem Schaum verwirklicht ist.

22. Vorrichtung nach einem der voranstehenden Ansprüche, **dadurch gekennzeichnet, dass** diese eine Verschlusskappe (8) des Behälters aufweist.

23. Vorrichtung nach Anspruch 22, **dadurch gekennzeichnet, dass** die Kappe eingerichtet ist, um in einer dichtenden Weise auf dem Behälter festgelegt zu werden.

24. Vorrichtung nach irgendeinem der voranstehenden Ansprüche, **dadurch gekennzeichnet, dass** die Achse (X) der Befestigungsschürze bzw. -zylinderfläche (22) mit einer Längsachse des Behälters zusammenfällt.

25. Vorrichtung nach einem der Ansprüche 1 bis 23, **dadurch gekennzeichnet, dass** die Achse (X) der Befestigungsschürze bzw. -zylinderfläche (22) einen Winkel (α) mit einer longitudinalen Achse (Y) des Behälters erzeugt, der nicht 0 ist.

26. Vorrichtung nach einem der voranstehenden Ansprüche, **dadurch gekennzeichnet, dass** der Behälter eine äußere Seitenwand (83) aufweist, und dadurch, dass das Produkt (P) in Kontakt zu dieser Seitenwand ist.

27. Vorrichtung nach irgendeinem der Ansprüche 1 bis 25, **dadurch gekennzeichnet, dass** das Produkt in einer nachgiebigen bzw. flexiblen Tasche (90) enthalten ist.

28. Vorrichtung nach dem voranstehenden Anspruch, **dadurch gekennzeichnet, dass** der Behälter eine äußere Seitenwand (83), die flexibel ist, aufweist, zu deren Innenseite die nachgiebige bzw. flexible Tasche angeordnet ist, und dadurch, dass der Behälter mit einer Verschlusskappe (93) zum Einlassen von Luft ausgestattet ist, die einen Einlass von Luft in den Raum (91) zwischen der Tasche und der äußeren Seitenwand ermöglicht, und **dadurch**, dass die Tasche mit einer Verschlusskappe (96) zum Auslassen ausgestattet ist, die eine gleichgerichtete Zirkulation des Produktes hin zum Träger bzw. zur Stütze (5) und zum Applikationselement (6) ermöglicht.

29. Vorrichtung nach irgendeinem der voranstehenden Ansprüche, **dadurch gekennzeichnet, dass** der Behälter ein kosmetisches Produkt (P) enthält.

30. Vorrichtung nach Anspruch 1, **dadurch gekennzeichnet, dass** diese aufweist:
- einen ersten Raum, der einen Vorrat des Produktes enthält,
- eine Seitenwand (10), die sich zwischen dem ersten Raum und dem Applikationselement erstreckt,
- mindestens einen ersten Schacht (73), der sich an der Seitenwand abstützt,
- einen zweiten Raum in Inneren des ersten Schachtes,
- mindestens eine Öffnung, die die Seitenwand durchdringt, und in den ersten und zweiten Raum mündet,
- einen dritten Raum (74), der dazu in der Lage ist, mit Produkt versorgt zu werden und der zumindest teilweise von dem zweiten Raum durch zumindest den ersten Schacht getrennt ist.

31. Vorrichtung nach Anspruch 1, **dadurch gekennzeichnet, dass** diese aufweist:
- einen ersten Raum, der einen Vorrat des Produktes enthält,
- eine Seitenwand (10), die sich zwischen dem ersten Raum und dem Applikationselement erstreckt,
- zumindest einen ersten Schacht, der an der Seitenwand abgestützt ist,
- einen zweiten Raum (19) der innerhalb des ersten Schachtes ist,
- mehrere Öffnungen (70), die in den ersten und zweiten Raum münden.

32. Vorrichtung nach Anspruch 1, **dadurch gekennzeichnet, dass** diese eine Einrichtung zur Verteilung (100) aufweist, die durch den Anwender bedienbar ist, um das Applikationselement mit Produkt zu versorgen.

33. Vorrichtung nach Anspruch 1, **dadurch gekennzeichnet, dass** diese ein temporäres Verschlusssystem (107, 108) zu einer Verbindung zwischen einem Raum des Behälters, der das Produkt enthält, und dem Applikationselement aufweist.
